# EUROPÄISCHE PATENTSCHRIFT

(11) **EP 0 976 509 B1**
(45) Veröffentlichungstag und Bekanntmachung des Hinweises auf die Patenterteilung: **25.02.2004**
(21) Anmeldenummer: 99112151.8
(22) Anmeldetag: 24.06.1999
(51) Int. Cl.: B26D 7/26

(54) **Verfahren und Vorrichtung zum Längsschneiden einer Materialbahn**
Method and apparatus for slitting web material
Méthode ansi que dispositif pour découper longitudinalement un matériau en bande

(30) Priorität: 22.07.1998 DE 19832871
(43) Veröffentlichungstag der Anmeldung: 02.02.2000
(73) Patentinhaber: Voith Paper Patent GmbH, 89522 Heidenheim (DE)
(72) Erfinder: Maier, Robert, 3454 Reidling (AT); Reisinger, Franz, 3144 Wald (AT)
(74) Vertreter: Knoblauch, Andreas, Dr.-Ing.

(56) Entgegenhaltungen:
- EP-A- 0 501 123
- GB-A- 2 144 670
- GB-A- 2 290 496
- US-A- 4 548 105
- US-A- 4 592 259
- US-A- 4 607 552

## Beschreibung

Die Erfindung betrifft ein Verfahren zum Längsschneiden einer in Laufrichtung laufenden Materialbahn, bei dem mindestens eine Messereinheit auf einem Träger in einem Maschinengestell quer zur Laufrichtung verschoben und die Position ihrer Schneidkante im Maschinengestell ermittelt wird. Ferner betrifft die Erfindung eine Vorrichtung zum Längsschneiden einer in Laufrichtung laufenden Materialbahn mit mindestens einer Messereinheit, die eine Schneidkante aufweist und auf einem Träger angeordnet ist, der in einem Maschinengestell quer zur Laufrichtung verschiebbar ist, und mit einer Meßeinrichtung zur Ermittlung der Position der Schneidkante.

Die Erfindung wird im folgenden anhand einer Papierbahn als Beispiel für eine Materialbahn beschrieben. Sie ist aber bei allen anderen Materialbahnen, die im Verlauf ihrer Fertigung in Längsstreifen vorbestimmter Breite geschnitten werden müssen, anwendbar. Beispiele sind Folien aus Kunststoff oder Metall oder auch Kartonbahnen. In einigen Fällen dient das Längsschneiden auch nur zum Begradigen einer parallel zur Laufrichtung verlaufenden Längskante. Auch in diesem Fall findet die Erfindung Anwendung.

Papierbahnen werden vielfach in Breiten produziert, die für den späteren Anwender zu groß sind. Moderne Papiermaschinen erzeugen Papierbahnen in Breiten bis zu 10 m, Verwender, beispielsweise Druckereien, verwenden Papierbahnen bis derzeit maximal 3,8 m. In den meisten Fällen liegt die gewünschten Breite sogar noch niedriger, nämlich im Bereich zwischen 0,8 und 2 m. Es ist daher notwendig, die Papierbahn vor dem Aufwickeln zu Wickelrollen in mehrere Teilbahnen zu unterteilen. Dieses Längsschneiden erfolgt bei jeder Schnittlinie mit einer Messereinheit, die üblicherweise im "Scherenschnitt" arbeitet und durch ein kreisförmiges Obermesser auf einer Seite der Papierbahn und ein ebenfalls kreisförmiges, Untermesser auf der anderen Seite der Papierbahn gebildet wird, wobei in der Regel mindestens eines dieser Messer angetrieben ist. Die Berührungsebene zwischen Obermesser und Untermesser bildet die Schneidkante. Die Schneidkante fällt üblicherweise mit der einen Stirnseite des Untermessers zusammen.

Die vom Verwender gewünschte Breite der Papierteilbahnen ist relativ genau vorgegeben. Die Toleranzen liegen hierbei im Bereich ± 0,25 mm. Um diese Genauigkeit zu erreichen, müssen die Schneidkanten der Messereinheit mit der entsprechenden Genauigkeit positioniert werden können. Wenn die Messereinheit in die gewünschte Position verbracht worden ist, muß man normalerweise noch einmal nachmessen, ob auch die Schneidkante die gewünschte Position erreicht hat. Hierzu kann man beispielsweise ein Stahlmeßband verwenden, das von einer genau festgelegten Bezugsposition des Maschinengestells mit vorgegebener Kraft parallel zur Verschieberichtung der Träger eingespannt wird. Die Positionen der einzelnen Schneidkanten lassen sich anschließend an diesem Maßband ablesen. Wenn man diese Positionen dann in eine speicherprogrammierbare Steuerung eingibt, lassen sich nachfolgend weitere Positionen anfahren, beispielsweise bei Änderung des Schneidplanes. Dieser Vorgang wird auch als manuelle Kalibrierung bezeichnet.

Da eine derartige manuelle Kalibrierung relativ umständlich und zeitraubend ist, hat man in DE 34 07 258 A1 vorgeschlagen, nach der Positionierung der Träger und damit der Schneidkanten einen Meßwandler über die Arbeitsbreite zu verfahren. Der Meßwandler ermittelt die Schneidkantenpositionen relativ zu einem maschinenfesten Nullpunkt. Hierbei lassen sich die einzelnen Schneidkantenpositionen allerdings nur zeitlich nacheinander ermitteln. Eine fortlaufende Erfassung ist nicht möglich. Daher kostet die Ermittlung aller Positionen relativ viel Zeit und zwar um so mehr, je länger die Meßstrecke wird. Die Ermittlung der Schneidkantenpositionen ist relativ. Die Werte der Stellungen stehen nach Inbetriebnahme der Vorrichtung nicht sofort zur Verfügung.

DE 34 17 042 C2 zeigt ein ähnliches Verfahren, bei dem man einerseits die Position des Trägers im Maschinengestell ermittelt, andererseits aber auch die Position der Schneidmesserkante auf dem jeweiligen Träger. Zur Ermittlung dieser Position werden die einzelnen Träger nacheinander an Sensoren vorbeigeführt, die im Maschinengestell ortsfest sind, wobei die zum Vorbeiführen notwendige Zeit zwischen einer Markierung am Träger und der Schneidkante eine Aussage über den Abstand der Schneidkante von dieser Markierung erlaubt. Diese Vorgehensweise hat zwar den Vorteil, daß man im Betrieb permanent über die Position der Träger im Maschinengestell informiert sein kann. Die absolute Position der Schneidkante ist jedoch noch fehlerbehaftet. Dies ergibt sich zum einen dadurch, daß diese Position nur relativ ermittelt werden kann. Zum anderen können Änderungen, die im Betrieb auftreten, beispielsweise durch Verschleiß, nicht erfaßt werden.

Die Schneidmesser einer Messereinheit müssen üblicherweise von Zeit zu Zeit nachgeschliffen werden. Nach jedem Nachschleifen ist demnach eine Neukalibrierung erforderlich. Darüber hinaus ergeben sich aber auch im Betrieb Abnutzungserscheinungen, die durchaus in die Größenordnung des Toleranzbereichs fallen.

GB 2 290 496 A beschreibt eine Positioniereinrichtung für Untermesser bei Längsschneidemaschinen. Die Untermesser sind hierbei becherförmig ausgebildet und auf eine Untermesserwelle aufgeschoben. Sie können dort mit nicht näher dargestellten Mitteln festgelegt werden. Nach dem Aufschieben ist die Position der Schneidkanten der Untermesser zunächst unbekannt. Um die Position zu ermitteln, wird ein Schlitten parallel zur Untermesserwelle verfahren. Der Schlitten trägt zwei optische Laser. Jeder Laser weist einen Sender für einen Laserstrahl und einen Empfänger für den reflektierten Laserstrahl auf, wobei die Laserstrahlen einen relativ geringen Abstand zueinander haben, beispielsweise 0,1 mm oder weniger. Dementsprechend kann man durch die Kombination der Signale der beiden Laser feststellen, ob sich die Schneidkante zwischen den Laserstrahlen befindet oder nicht.

US 4 607 552 zeigt eine Vorrichtung zum automatischen der Position einer Vielzahl von Schneideinrichtungen. Mit den Schneideinrichtungen kann man eine Materialbahn W in Laufrichtung unterteilen. Eine Messereinheit wird auf einen Träger quer zur Laufrichtung verschoben. Hierzu sind auf jedem Positioniermodul elektrische Steuerungselemente und magnetische Referenzpunkte auf einer ersten Schiene vorgesehen. Anhand der Referenzpunkte kann das System feststellen, ob der entsprechende Schlitten weit genug verfahren worden ist. Auf dem Schlitten der Obermesser ist ein Verschleißerfassungsschalter mit einem Näherungsschalter vorgesehen, der durch Wirbelströme gesteuert wird, der in der Nachbarschaft des Obermessers erzeugt wird, um das Obermesser relativ zum Untermesser zu positionieren.

Der Erfindung liegt die Aufgabe zugrunde, die Ermittlung der Position der Schneidkante zu verbessern.

Diese Aufgabe wird bei einem Verfahren der eingangs genannten Art dadurch gelöst, daß die Position der Schneidkante unmittelbar auf dem Träger und die Position des Trägers im Maschinengestell ermittelt wird und die absolute Position der Schneidkante im Maschinengestell durch Kombination dieser beiden Positionsangaben gebildet wird.

Bei dieser Vorgehensweise entfällt eine Relativmessung der Schneidkante und einer Bezugsposition zu Punkten im Maschinengestell. Die Position der Schneidkante auf dem Träger wird vielmehr unmittelbar und damit mit einer höheren Genauigkeit ermittelt. Damit kann man auch im Betrieb Informationen über die Position der Schneidkante gewinnen, ohne daß es erforderlich ist, während einer Betriebsunterbrechung die Träger an Sensoren vorbei zufahren und sie danach erneut zu positionieren. Da bei jeder Neupositionierung das Risiko eines Fehlers besteht, wird auf diese Weise das Fehlerrisiko vermindert.

Vorzugsweise wird zumindest die Position der Schneidkante auf dem Träger durch Messen einer Entfernung zwischen der Schneidkante und einem trägerfesten ersten Fixpunkt ermittelt. Diese Vorgehensweise ist zu bevorzugen, weil sich die Entfernung der Schneidkante von dem Fixpunkt ändert, beispielsweise dann, wenn sich die Schneidkante aufgrund eines Nachschleifens des Untermessers verlagert.

Hierbei ist besonders bevorzugt, daß überwacht wird, ob die Entfernung ein vorbestimmtes Mindestmaß über- oder ein vorbestimmtes Maximalmaß unterschreitet und in diesem Fall eine Fehlermeldung ausgegeben wird. Die Frage, ob man ein Mindestmaß oder ein Maximalmaß überwacht, entscheidet sich danach, von welcher Seite aus man die Entfernung zur Messerkante hin mißt. Wenn man von der "Rückseite" des Messers mißt, dann wird man ein Mindestmaß überwachen. Wenn das Messer zu sehr abgeschliffen worden ist, ist es nicht mehr brauchbar, weil es Untermaß aufweist. Wenn man hingegen von der anderen Seite her mißt, dann nimmt die Entfernung der Schneidkante mit zunehmendem Abschleifen zu, so daß nach einer gewissen Anzahl von Abschleifvorgängen ebenfalls kein brauchbares Messer mehr vorliegt. Das gleiche gilt natürlich auch im Betrieb, wenn sich Abnutzungserscheinungen ergeben. Dies kann durch die Überwachung sofort angezeigt werden.

Ein besonderer Vorteil der Erfindung ist darin zu sehen, daß beide Positionen permanent ermittelt werden. Sie können also in jedem Programmzyklus eines Mikroprozessors eingelesen werden, mit dem eine steuereinrichtung arbeitet. Zwischen einzelnen Einlesevorgängen können durchaus kurze Zeiten liegen, wie dies bei mikroprozessorgesteuerten Maschinen üblich ist. Diese Zeiten liegen aber normalerweise in Bereichen kleiner als 1 Sekunde, so daß sie in der Praxis keine Rolle spielen. Durch eine fortlaufende Überwachung der Positionen lassen sich Abweichungen der Schneidkante von der Sollposition schnell erfassen und gegebenenfalls ausgleichen.

Die Aufgabe wird bei einer Vorrichtung der eingangs genannten Art dadurch gelöst, daß die Meßeinrichtung zwei Meßwertgeber aufweist, von denen ein erster Meßwertgeber auf dem Träger angeordnet ist und die Entfernung der Schneidkante zu einem trägerfesten ersten Fixpunkt ermittelt, und ein zweiter Meßwertgeber die Entfernung eines zweiten trägerfesten Fixpunkts von einem im Maschinengestell ortsfesten Nullpunkt ermittelt.

Durch die Verwendung eines trägerfesten Meßwertgebers wird es ermöglicht, die Position der Schneidkante auf dem Träger unmittelbar zu ermitteln, so daß das Risiko eines Fehlers hier relativ klein bleibt. Die Meßgenauigkeit kann erhöht werden. Die Position des Trägers im Maschinengestell läßt sich durch die Ermittlung der Entfernung zwischen einem trägerfesten Fixpunkt und dem Nullpunkt im Maschinegestell ermitteln. Auch hier läßt sich eine hohe Meßgenauigkeit erzielen. Wenn man beide Meßwerte zusammenführt, ergibt sich eine äußerst genaue Positionsbestimmung. Da diese Positionsbestimmung in Betriebsposition und vor allem auch während des Betriebs folgen kann, können etwa auftretende Fehler sehr schnell ausgeglichen werden.

Vorzugsweise weist der zweite Meßwertgeber einen stationären aktiven und einen beweglichen passiven Teil auf. Damit benötigt der zweite Meßwertgeber keine flexiblen Verbindungen zwischen dem Träger und einer Auswerteeinrichtung, was den Betrieb erleichtert und das Risiko von Meßfehlern weiter absenkt.

Vorzugsweise ist der aktive Teil als Meßlineal ausgebildet. Ein derartiges Meßlineal wirkt mit einer Ortsmarke, d.h. dem zweiten Fixpunkt, auf dem Träger zusammen. Das Meßlineal kann optisch, akustisch, magnetisch, elektromagnetisch oder kapazitiv arbeiten. Es gestattet die Ermittlung der Position mit einer hohen Genauigkeit.

Vorzugsweise fallen die beiden Fixpunkte zusammen. Dies erleichtert die Auswertung. Man benötigt bei der Berechnung der absoluten Position der Schneidkante keinen Offset mehr.

Vorteilhafterweise ist ein Vergleicher mit dem ersten Meßwertgeber verbunden, der eine Fehlermeldung ausgibt, wenn die Entfernung einen vorbestimmten Wert unteroder überschreitet. Wie oben im Zusammenhang mit der Verfahren erläutert wurde, kann man hiermit eine relativ einfache Fehlerüberwachung dahingehend erreichen, ob das Messer ein Untermaß aufweist und somit ausgewechselt werden muß.

Die Erfindung wird im folgenden anhand eines bevorzugten Ausführungsbeispiels in Verbindung mit der Zeichnung näher beschrieben. Hierin zeigen:
- Fig. 1: eine perspektivische Ansicht einer schematischen Anordnung einer Schneideinrichtung mit einer Messereinheit und
- Fig. 2: eine Seitenansicht einer Schneideinrichtung mit zwei Messereinheiten.

Eine schematisch dargestellte Längsschneidvorrichtung 1 zum Schneiden einer in einer Laufrichtung 2 laufenden Materialbahn 3, beispielsweise einer Papierbahn, weist einen Träger 4 auf, der auch als "Schlitten" bezeichnet werden kann. Dieser Träger 4 ist auf Schienen 5 quer zur Laufrichtung 2 verschiebbar. Er kann hierzu auf Rollen 6 gelagert sein. Einrichtungen, um den Träger 4 nach dem Verschieben zu fixieren, beispielsweise eine Klemmeinrichtung, sind vorhanden, aus Gründen der Übersicht aber nicht dargestellt.

An dem Träger 4 befindet sich ein Kreismesser 7, das von einem Motor 8 angetrieben ist. Das Kreismesser 7 befindet sich auf einer Seite, hier der Oberseite, der Materialbahn 3. Auf der anderen Seite, d.h. der Unterseite, ist ein Gegenmesser 9 angeordnet, das an das Kreismesser 7 angestellt wird. Das Gegenmesser 9 liegt unter Federkraft mit einer relativ kleinen Überdeckung an der Stirnseite des Kreismessers 7 an. Kreismesser 7 und Gegenmesser 9 wirken also nach Art einer Schere zusammen und erzeugen eine Schnittlinie 10, deren Lage durch die Position der Schneidkante 11 des Kreismessers 7 definiert ist.

Das Gegenmesser 9 hängt natürlich nicht frei in der Luft. Es ist an einem ähnlichen Träger befestigt, der aber aus Gründen der Übersicht nicht dargestellt ist. Der Träger des Gegenmessers 9 kann mit einer verminderten Genauigkeit positioniert werden, weil das Gegenmesser 9 hier mit Federkraft an das Kreismesser 7 angestellt wird.

Da die Lage der Schnittlinie 10 mit einer relativ großen Genauigkeit von ± 0,25 mm eingehalten werden muß, muß das Kreismesser 7, genauer gesagt seine Schneidkante 11, mit genau der gleichen Genauigkeit positioniert werden können. Um die Positionierung zu überwachen, ist eine Meßeinrichtung vorgesehen. Die Meßeinrichtung weist einen ersten Meßwertgeber 12 auf, der die Lage der Schneidkante 11 zu einem Fixpunkt 13 am Träger (in Fig. 2 als Linie dargestellt) ermittelt. Ferner weist die Meßeinrichtung einen zweiten Meßwertgeber auf, der aus einem festen Maschinengestell (von dem nur die Schienen 5 dargestellt sind) gelagerten Meßlineal 14 und einer mit dem Träger fest verbundenen Ortsmarke 15 besteht. Das Meßlineal 14 ist hierbei der aktive Teil des zweiten Meßwertgebers und die Ortsmarke 15 der passive Teil. Im vorliegenden Fall ist die rechte Kante der Ortsmarke 9 der "Meßpunkt". Man kann Meßlineal 14 und Ortsmarke 15 auch als Stellungswandler bezeichnen. Das gleiche gilt für den Meßwertgeber 12 und die Schneidkante 11. Beide Stellungswandler arbeiten berührungslos, beispielsweise auf optische, akustische, magnetische, elektromagnetische oder kapazitive Art und Weise.

Anhand von Fig. 2 soll nun die Funktionsweise der Positionserfassung näher erläutert werden. Gleiche Teile sind mit den gleichen Bezugszeichen versehen. Die Materialbahn 3 ist aus Gründen der Übersicht in Fig. 2 genauso weggelassen wie der Träger für das Gegenmesser 9. Dargestellt sind zwei Messereinheiten A, B.

Der erste Meßwertgeber 12 ermittelt bei der Messereinheit A eine Entfernung II zwischen der Schneidkante 11 und dem Fixpunkt 13 (ebenfalls gleich der rechten Kante der Ortsmarke 15). Der zweite Meßwertgeber 14, 15 ermittelt eine Entfernung I zwischen einem Nullpunkt 0 und dem gleichen Fixpunkt 13. Eine Addition beider Entfernungen liefert dann die Entfernung der Schneidkante 11 zum Nullpunkt 0 und damit die genaue Position der Schneidkante im Maschinengestell.

Zur Verdeutlichung eines Unterschiedes wurde eine weiter rechts angeordnete, identisch aufgebaute Messereinheit B mit einem weniger stark abgenutzten Kreismesser 7' dargestellt. Der Meßwertgeber 12 kann nun eine Entfernung IV zwischen der Schneidkante 11 und dem Fixpunkt 13 ermitteln. Der zweite Meßwertgeber 14, 15 ermittelt eine Entfernung III zwischen dem Nullpunkt 0 und dem Fixpunkt 13. Daraus kann man die absolute Entfernung der Schneidkante 11 des Kreismessers 7' vom Nullpunkt 0 ermitteln.

In beiden Fällen wird vorausgesetzt, daß der Fixpunkt 13 für den ersten Meßwertgeber 12 und für den zweiten Meßwertgeber 14, 15 identisch ist. Dies ist aber nicht zwingend. Man kann auch zwei unterschiedliche Fixpunkte verwenden. Der Abstand zwischen den beiden Fixpunkten muß dann in die Berechnung einfließen.

Die einzelnen Entfernungen I-IV werden einer Auswerteeinrichtung zugeführt, die nicht näher dargestellt ist. Die Auswerteeinrichtung kann auch noch einen Komparator aufweisen, der überprüft, ob die Entfernungen II, IV einen vorbestimmten Mindestwert übersteigen. Wenn die Entfernungen II bzw. IV kleiner als oder gleich wie dieser Minimalwert ist, dann gibt der Vergleicher eine Warnung aus. Man kann damit sicherstellen, daß ein Kreismesser 7 mit Untermaß sofort erkannt und angezeigt wird.

Wenn eine Neupositionierung der Kreismesser 7, 7' erforderlich ist, dann ist der erwähnten Steuereinrichtung die absolute Position der Schneidkante 11 auf jedem Träger 4 bekannt. Die Steuereinrichtung muß dann lediglich dafür sorgen, daß die Träger 4 mit ihrem Fixpunkt 13 die entsprechende Position gegenüber dem Meßlinieal 14 einnehmen. Hierzu kann sie die Träger 4 bewegen und zwar wahlweise über einen eigenen Antrieb an den Trägern oder über einen externen Antrieb der Träger, wie dies an sich bekannt ist.

## Patentansprüche

1. Verfahren zum Längsschneiden einer in Laufrichtung (21) laufenden Materialbahn (3), bei dem mindestens eine Messereinheit auf einem Träger (4) in einem Maschinengestell (5) quer zur Laufrichtung verschoben und die Position ihrer Schneidkante (11) im Maschinengestell (5) ermittelt wird, **dadurch gekennzeichnet, daß** die Position der Schneidkante (11) unmittelbar auf dem Träger (4) und die Position des Trägers (4) im Maschinengestell ermittelt wird und die absolute Position der Schneidkante (11) im Maschinengestell durch Kombination dieser beiden Positionsangaben gebildet wird.

2. Verfahren nach Anspruch 1, **dadurch gekennzeichnet, daß** zumindest die Position der Schneidkante (11) auf dem Träger (4) durch Messen einer Entfernung (II, IV) zwischen der Schneidkante (11) und einem trägerfesten ersten Fixpunkt (13) ermittelt wird.

3. Verfahren nach Anspruch 2, **dadurch gekennzeichnet, daß** überwacht wird, ob die Entfernung (II, IV) ein vorbestimmtes Mindestmaß über- oder ein vorbestimmtes Maximalmaß unterschreitet, und in diesem Fall eine Fehlermeldung ausgegeben wird.

4. Verfahren nach einem der Ansprüche 1 bis 3, **dadurch gekennzeichnet, daß** beide Positionen permanent ermittelt werden.

5. Vorrichtung zum Längsschneiden einer in Laufrichtung (21) laufenden Materialbahn (3) mit mindestens einer Messereinheit, die eine Schneidkante (11) aufweist und auf einem Träger (4) angeordnet ist, der in einem Maschinengestell (5) quer zur Laufrichtung (21) verschiebbar ist, und mit einer Meßeinrichtung zur Ermittlung der Position der Schneidkante (11) , **dadurch gekennzeichnet, daß** die Meßeinrichtung zwei Meßwertgeber aufweist, von denen ein erster Meßwertgeber (12) auf dem Träger (4) angeordnet ist und die Entfernung (II, IV) der Schneidkante (11) zu einem trägerfesten ersten Fixpunkt (13) ermittelt, und ein zweiter Meßwertgeber (14, 15) die Entfernung (I, II) eines zweiten trägerfesten Fixpunkts von einem im Maschinengestell (5) ortsfesten Nullpunkt (O) ermittelt.

6. Vorrichtung nach Anspruch 5, **dadurch gekennzeichnet, daß** der zweite Meßwertgeber (14, 15) einen stationären aktiven und einen beweglichen passiven Teil aufweist.

7. Vorrichtung nach Anspruch 6, **dadurch gekennzeichnet, daß** der aktive Teil als Meßlineal (14) ausgebildet ist.

8. Vorrichtung nach einem der Ansprüche 5 bis 7, **dadurch gekennzeichnet, daß** die beiden Fixpunkte (13) zusammenfallen.

9. Vorrichtung nach einem der Ansprüche 5 bis 8, **dadurch gekennzeichnet, daß** ein Vergleicher mit dem ersten Meßwertgeber (12) verbunden ist, der eine Fehlermeldung ausgibt, wenn die Entfernung (II, IV) einen vorbestimmten Wert unter- oder überschreitet.

## Claims

1. Method for slitting a material web (3) running in a running direction (21), in which at least one knife unit is displaced transversely with respect to the running direction on a carrier (4) in a machine frame (5), and the position of its cutting edge (11) in the machine frame (5) is determined, **characterized in that** the position of the cutting edge (11) is determined directly on the carrier (4) and the position of the carrier (4) in the machine frame is determined, and the absolute position of the cutting edge (11) in the machine frame is formed by combining these two items of position information.

2. Method according to Claim 1, **characterized in that** at least the position of the cutting edge (11) on the carrier (4) is determined by measuring a distance (II, IV) between the cutting edge (11) and a first fixed point (13) fixed to the carrier.

3. Method according to Claim 2, **characterized in that** monitoring is carried out as to whether the distance (II, IV) falls below a predetermined minimum amount or exceeds a predetermined maximum amount and, in this case, an error message is output.

4. Method according to one of Claims 1 to 3, **characterized in that** both positions are determined continuously.

5. Apparatus for slitting a material web (3) running in the running direction (21), comprising at least one knife unit which has a cutting edge (11) and is arranged on a carrier (4) which can be displaced transversely with respect to the running direction (21) in a machine frame (5), and comprising a measuring device for determining the position of the cutting edge (11), **characterized in that** the measuring device has two measured value transmitters, of which a first measured value transmitter (12) is arranged on the carrier (4) and determines the distance (II, IV) of the cutting edge (11) to a first fixed point (13) fixed to the carrier, and a second measured value transmitter (14, 15) which determines the distance (I, II) of a second fixed point fixed to the carrier from a zero point (O) whose location is fixed in the machine frame (5).

6. Apparatus according to Claim 5, **characterized in that** the second measured value transmitter (14, 15) has a stationary active and a movable passive part.

7. Apparatus according to Claim 6, **characterized in that** the active part is formed as a rule (14).

8. Apparatus according to one of Claims 5 to 7, **characterized in that** the two fixed points (13) coincide.

9. Apparatus according to one of Claims 5 to 8, **characterized in that** a comparator is connected to the first measured value transmitter (12) and outputs an error message when the distance (II, IV) falls below or exceeds a predetermined value.

## Revendications

1. Procédé pour découper longitudinalement une bande de matériau (3) se déplaçant dans la direction d'avance (21), dans lequel au moins une unité de coupe est déplacée sur un support (4) dans un bâti de machine (5) transversalement à la direction d'avance et la position de son arête de coupe (11) est détectée dans le bâti de machine (5), **caractérisé en ce que** la position de l'arête de coupe (11) est détectée directement sur le support (4) et la position du support (4) est détectée dans le bâti de machine et la position absolue de l'arête de coupe (11) dans le bâti de machine est obtenue par la combinaison de ces deux données de position.

2. Procédé selon la revendication 1, **caractérisé en ce qu'**au moins la position de l'arête de coupe (11) sur le support (4) est détectée par la mesure d'un éloignement (II, IV) entre l'arête de coupe (11) et un premier point fixe (13) par rapport au support.

3. Procédé selon la revendication 2, **caractérisé en ce que** l'on surveille si l'éloignement (II, IV) est au-dessus d'une valeur minimale prédéterminée ou en dessous d'une valeur maximale prédéterminée, et dans ce cas, un message d'erreur est émis.

4. Procédé selon l'une quelconque des revendications 1 à 3, **caractérisé en ce que** les deux positions sont détectées en permanence.

5. Dispositif pour découper longitudinalement une bande de matériau (3) se déplaçant dans la direction d'avance (21), comprenant au moins une unité de coupe, qui présente une arête de coupe (11) et qui est disposée sur un support (4), qui peut être déplacé dans un bâti de machine (5) transversalement à la direction d'avance (21), et comprenant un dispositif de mesure pour détecter la position de l'arête de coupe (11), **caractérisé en ce que** le dispositif de mesure présente deux capteurs de mesure dont un premier capteur de mesure (12) est disposé sur le support (4) et détecte l'éloignement (II, IV) de l'arête de coupe (11) par rapport à un premier point fixe (13) par rapport au support, et un deuxième capteur de mesure (14, 15) détecte l'éloignement (I, II) d'un deuxième point fixe par rapport au support d'une origine (O) fixe dans le bâti de machine (5).

6. Dispositif selon la revendication 5, **caractérisé en ce que** le deuxième capteur de mesure (14, 15) présente une partie stationnaire active et une partie mobile passive.

7. Dispositif selon la revendication 6, **caractérisé en ce que** la partie active est réalisée sous forme de règle de mesure (14).

8. Dispositif selon l'une quelconque des revendications 5 à 7, **caractérisé en ce que** les deux points fixes (13) coïncident.

9. Dispositif selon l'une quelconque des revendications 5 à 8, **caractérisé en ce qu'**un comparateur est connecté au premier capteur de mesure (12), lequel émet un message d'erreur lorsque l'éloignement (II, IV) est inférieur ou supérieur à une valeur prédéterminée.
